# EUROPÄISCHE PATENTSCHRIFT

(11) **EP 1 016 314 B1**
(45) Veröffentlichungstag und Bekanntmachung des Hinweises auf die Patenterteilung: **19.06.2002**
(21) Anmeldenummer: 98916975.0
(22) Anmeldetag: 17.03.1998
(51) Int. Cl.: H04R 3/00

(54) **VERFAHREN ZUR OPTIMIERUNG DES EMPFANGS AKUSTISCHER SIGNALE UND ELEKTRISCHES GERÄT**
PROCESS AND ELECTRIC APPLIANCE FOR OPTIMISING ACOUSTIC SIGNAL RECEPTION
PROCEDE ET APPAREIL ELECTRIQUE POUR OPTIMISER LA RECEPTION DE SIGNAUX ACOUSTIQUES

(30) Priorität: 20.09.1997 DE 19741596
(43) Veröffentlichungstag der Anmeldung: 05.07.2000
(73) Patentinhaber: ROBERT BOSCH GMBH, 70442 Stuttgart (DE)
(72) Erfinder: WIETZKE, Joachim, D-31141 Hildesheim (DE); CORNELIUS, Rainer, D-31199 Diekholzen (DE)
(86) Internationale Anmeldenummer: EP9801537
(87) Internationale Veröffentlichungsnummer: WO9916285

(56) Entgegenhaltungen:
- EP-A- 0 795 851
- DE-A- 3 033 806
- DE-A- 19 540 795
- US-A- 4 802 227

## Beschreibung

### Stand der Technik

Die Erfindung geht von einem Verfahren nach der Gattung des unabhängigen Anspruchs 1 und von einem elektrischen Gerät nach der Gattung des unabhängigen Anspruchs 5 aus.

Es sind bereits elektrische Geräte in Form von Telefonendgeräten bekannt, die eine Spracheingabe ermöglichen. Die Spracheingabe erfolgt dabei beispielsweise über ein Freisprechmikrophon.

Aus z.B. US-A-4 802 227 ist bereits bekannt, dass die Position der gewünschten Schallquelle mittels eines Ortssignals über eine Eingabeeinheit vorgegeben wird. Ferner wird auch nicht unterschieden, ob es sich bei der Schallquelle um eine Sprachquelle handelt oder nicht.

Aus z.B. DE-A-19 540 795 und EP-A-0 795 851 wird davon ausgegangen, dass es sich bei den ausgewählten Schallquellen um Sprachquellen handelt, wobei in DE-A-19 540 795 für die Auswahl der Schallquelle das Kohärenzmaß und in EP-A-0 795 851 die Leistungsverteilung gewählt wird.

### Vorteile der Erfindung

Das erfindungsgemäße Verfahren mit den Merkmalen des unabhängigen Anspruchs 1 und das erfindungsgemäße elektrische Gerät mit den Merkmalen des unabhängigen Anspruchs 5 haben demgegenüber den Vorteil, daß durch die phasenverschobene Überlagerung der elektrischen Mikrophonausgangssignale eine charakteristische Richtwirkung erzielt wird. Auf diese Weise kann die Empfindlichkeit an einer vorgegebenen Stelle im Raum gesteigert werden, so daß eine dort angeordnete Schallquelle besonders gut durch die Mikrophone aufgenommen werden kann und eine Ausblendung von Störsignalquellen an anderen Stellen im Raum ermöglicht wird. Daraus resultiert eine gesteigerte Verständlichkeit sowohl für das menschliche Ohr bei Übertragung von Sprachsignalen beispielsweise über ein Telekommunikationsnetz, als auch für ein Sprachverarbeitungssystem bei einem sprachgesteuerten elektrischen Gerät, so daß Störeinflüsse von vornherein nicht mit aufgenommen werden und entsprechend auch nicht durch aufwendige Maßnahmen unterdrückt werden müssen. Die Worterkennungswahrscheinlichkeit eines Spracherkennungssystems wird entsprechend gesteigert und die Wortanalyse vereinfacht. Das Signal wird weniger von Hintergrundgeräuschen verfälscht.

Durch die in den Unteransprüchen aufgeführten Maßnahmen sind vorteilhafte Weiterbildungen und Verbesserungen des im unabhängigen Anspruch 1 angegebenen Verfahrens und des im unabhängigen Anspruch 5 angegebenen elektrischen Gerätes möglich.

Vorteilhaft ist es, daß verschiedene Phasenverzögerungen des mindestens einen Phasenverzögerungsgliedes einstellbar sind. Auf diese Weise ist eine ortsunabhängige Einstellung eines Empfangsmaximums für das Überlagerungssignal möglich.

Besonders vorteilhaft ist es, daß eine Signalverarbeitungseinheit vorgesehen ist, der die elektrischen Signale der Mikrophone zugeführt sind und die in Abhängigkeit der Amplituden der elektrischen Signale Koordinaten mindestens einer Schallquelle ermittelt.

Auf diese Weise lassen sich je nach Anzahl und Standortwahl der Mikrophone aus den aufgenommenen Signalen zwei- bzw. dreidimensionale Bilder der Schallumgebung errechnen, so daß sich alle Schallquellen örtlich ermitteln lassen. Aufgrund dieser Informationen kann dann die Phasenverzögerung des mindestens einen Phasenverzögerungsgliedes so eingestellt werden, daß sich für eine gewünschte Schallquelle ein Empfangsmaximum für das Überlagerungssignal ergibt.

Ein weiterer Vorteil besteht darin, daß der Signalverarbeitungseinheit eine Sprachanalysevorrichtung zugeordnet ist und daß die Sprachanalysevorrichtung einen Vergleich von Parametern der elektrischen Signale mit in einer zugeordneten Speichereinheit abgelegten Sprachparametern durchführt und mit einem in Abhängigkeit des Vergleichsergebnisses ermittelten Wahrscheinlichkeitswert eine Schallquelle als Sprachquelle identifiziert. Auf diese Weise kann die Phasenverzögerung des mindestens einen Phasenverzögerungsgliedes so eingestellt werden, daß sich an dem Ort der Sprachquelle für das Überlagerungssignal ein Empfangsmaximum ergibt. Somit werden Sprachsignale von dieser Sprachquelle mit einer hohen Empfindlichkeit empfangen, wohingegen Störsignale von anderen Schallquellen ausgeblendet werden.

Ein besonderer Vorteil besteht darin, daß die Signalverarbeitungseinheit die Phasenverzögerung des mindestens einen Phasenverzögerungsgliedes in Abhängigkeit des Ortes der identifizierten Sprachquelle so einstellt, daß sich an der Stelle der Sprachquelle für das Überlagerungssignal ein Empfangsmaximum ergibt. Auf diese Weise erfolgt die Einstellung der Phasenverzögerung des mindestens einen Phasenverzögerungsgliedes automatisch ohne Eingriff eines Benutzers, wobei der Ort der größten Empfindlichkeit zusätzlich adaptiv dem Standort der Sprachquelle nachgeführt werden kann. Dies stellt für den Benutzer eine erhebliche Verbesserung des Bedienkomforts dar.

### Zeichnung

Ein Ausführungsbeispiel der Erfindung ist in der Zeichnung dargestellt und in der nachfolgenden Beschreibung näher erläutert. Es zeigen Figur 1 ein Blockschaltbild eines spracheingabefähigen elektrischen Gerätes mit zwei Mikrophonen, deren elektrische Ausgangssignale ohne Phasenverschiebung überlagert werden, und Figur 2 ein Blockschaltbild eines elektrischen Gerätes mit mindestens drei Mikrophonen, deren elektrische Ausgangssignale phasenverschoben überlagert werden können.

### Beschreibung des Ausführungsbeispiels

In Figur 1 kennzeichnet 1 ein als Telekommunikationsendgerät ausgebildetes spracheingabefähiges elektrisches Gerät. Das Telekommunikationsendgerät 1 umfaßt ein Additionsglied 20 und eine Sprachverarbeitungseinheit 70. Ein Ausgang 97 des Additionsgliedes 20 ist mit einem Eingang 107 der Sprachverarbeitungseinheit 70 verbunden. Ein Ausgang 108 der Sprachverarbeitungseinheit 70 ist an ein in Figur 1 nicht dargestelltes Telekommunikationsnetz angeschlossen. An das Telekommunikationsendgerät 1 ist ein erstes Mikrophon 5 und ein zweites Mikrophon 10 angeschlossen. Dabei ist ein Ausgang 104 des ersten Mikrophons 5 an einen ersten nichtinvertierenden Eingang 87 des Additionsgliedes 20 angeschlossen und ein Ausgang 105 des zweiten Mikrophons 10 ist an einen zweiten nichtinvertierenden Eingang 90 des Additionsgliedes 20 angeschlossen. In gleichem Abstand von den beiden Mikrophonen 5, 10 ist gemäß Figur 1 eine als Lautsprecher ausgebildete Schallquelle 55 angeordnet, die Sprachsignale abgibt. Die Sprachsignale werden von den beiden Mikrophonen 5, 10 gemäß den in Figur 1 eingezeichneten gestrichelten Pfeilen empfangen. Bei der als Sprachquelle ausgebildeten Schallquelle 55 kann es sich beispielsweise um das Sprachorgan eines Benutzers des Telekommunikationsendgerätes 1 handeln. Die Mikrophone 5, 10 wandeln die empfangenen Sprachsignale in elektrische Signale um und leiten sie an das Additionsglied 20 weiter, wo sie durch einfache Addition überlagert werden. Da die Sprachquelle 55 von den beiden Mikrophonen 5, 10 gleich beabstandet ist, wird das von ihr abgegebene Sprachsignal durch Überlagerung der elektrischen Ausgangssignale der Mikrophone 5, 10 im Additionsglied 20 doppelt gewertet. Die Sprachquelle 55 befindet sich somit an einem Ort, für den das Überlagerungssignal am Ausgang 97 des Additionsgliedes 20 ein Empfindlichkeits- oder Empfangsmaximum ergibt. Die Orte der Empfangsmaxima wiederholen sich dabei mit dem Abstand der Wellenlänge des Signals. Da Sprache ein statistisch verteiltes Frequenzgemisch darstellt, stellt sich im Mittel nur ein Empfangsmaximum in der geometrischen Mitte zwischen den beiden Mikrophonen 5, 10 gemäß einer gestrichelten Linie 200 in Figur 1 ein.

In Figur 2 ist ein als Telekommunikationsendgerät ausgebildetes erfindungsgemäßes spracheingabefähiges elektrisches Gerät 1 dargestellt. Es umfaßt ein erstes Phasenverzögerungsglied 30, ein zweites Phasenverzögerungsglied 35, ein drittes Phasenverzögerungsglied 40 und ein viertes Phasenverzögerungsglied 45. Das Telekommunikationsendgerät 1 weist weiterhin eine Signalverarbeitungseinheit 50, eine Sprachanalysevorrichtung 60 und eine Speichereinheit 65 auf. Ferner ist im Telekommunikationsendgerät 1 ein erstes Additionsglied 20 und ein zweites Additionsglied 25 sowie eine Sprachverarbeitungseinheit 70 vorgesehen. An das Telekommunikationsendgerät 1 ist ein erstes Mikrophon 5, ein zweites Mikrophon 10 und ein drittes Mikrophon 15 angeschlossen. Dabei ist ein Ausgang 104 des ersten Mikrophons 5 an einen ersten Eingang 85 des ersten Phasenverzögerungsgliedes 30 und an einen ersten Eingang 75 der Signalverarbeitungseinheit 50 angeschlossen. Ein Ausgang 86 des ersten Phasenverzögerungsgliedes 30 ist mit einem ersten nichtinvertierenden Eingang 87 des ersten Additionsgliedes 20 verbunden. Ein Ausgang 105 des zweiten Mikrophons 10 ist an einen ersten Eingang 88 des zweiten Phasenverzögerungsgliedes 35 und an einen zweiten Eingang 76 der Signalverarbeitungseinheit 50 angeschlossen. Ein Ausgang 89 des zweiten Phasenverzögerungsglieds 35 ist mit einem zweiten nichtinvertierenden Eingang 90 des ersten Additionsgliedes 20 verbunden. Ein Ausgang 106 des dritten Mikrophons 15 ist an einen ersten Eingang 94 des vierten Phasenverzögerungsgliedes 45 und an einen dritten Eingang 77 der Signalverarbeitungseinheit 50 angeschlossen. Ein Ausgang 95 des vierten Phasenverzögerungsgliedes 45 ist mit einem ersten nichtinvertierenden Eingang 96 des zweiten Additionsgliedes 25 verbunden. Ein weiteres, in Figur 2 nicht dargestelltes Mikrophon kann mit seinem Ausgang über eine in Figur 2 gestrichelt dargestellte Verbindungsleitung an einen ersten Eingang 91 des dritten Phasenverzögerungsgliedes 40 und an einen vierten Eingang 78 der Signalverarbeitungseinheit 50 angeschlossen werden. Ein Ausgang 92 des vierten Phasenverzögerungsgliedes 40 ist mit einem zweiten nichtinvertierenden Eingang 93 des zweiten Additionsgliedes 25 verbunden. Ein Ausgang 97 des ersten Additionsgliedes 20 ist mit einem dritten nichtinvertierenden Eingang 98 des zweiten Additionsgliedes 25 verbunden. Ein Ausgang 99 des zweiten Additionsgliedes 25 ist mit einem Eingang 107 der Sprachverarbeitungseinheit 70 verbunden. Ein Ausgang 108 der Sprachverarbeitungseinheit 70 ist an ein in Figur 2 nicht dargestelltes Telekommunikationsnetz angeschlossen. Die Sprachverarbeitungseinheit 70 gemäß Figur 1 und Figur 2 hat die Aufgabe, die überlagerten elektrischen Sprachsignale für die Übertragung im Telekommunikationsnetz vorzubereiten und an dieses abzugeben. Gegebenenfalls können noch weitere Mikrophone an das Telekommunikationsendgerät 1 angeschlossen und über entsprechende Phasenverzögerungs- und Additionsglieder mit den übrigen elektrischen Sprachsignalen überlagert und der Sprachverarbeitungseinheit 70 zugeführt werden. Zusätzlich sind die Ausgangssignale dieser weiteren Mikrophone auch der Signalverarbeitungseinheit 50 zuzuführen. Bei dem in Figur 2 dargestellten Ausführungsbeispiel, das für den Anschluß von maximal vier Mikrophonen vorgesehen ist, weist die Signalverarbeitungseinheit 50 einen fünften Eingang 79 auf, der mit einem Ausgang 110 der Speichereinheit 65 verbunden ist. An die Signalverarbeitungseinheit 50 ist außerdem eine Sprachanalysevorrichtung 60 zum gegenseitigen Datenaustausch angeschlossen. Weiterhin ist ein erster Ausgang 81 der Signalverarbeitungseinheit 50 mit einem zweiten Eingang 100 des ersten Phasenverzögerungsgliedes 30 verbunden. Ein zweiter Ausgang 82 der Signalverarbeitungseinheit 50 ist mit einem zweiten Eingang 101 des zweiten Phasenverzögerungsgliedes 35 verbunden. Ein dritter Ausgang 83 der Signalverarbeitungseinheit 50 ist mit einem zweiten Eingang 102 des dritten Phasenverzögerungsgliedes 40 verbunden. Ein vierter Ausgang 84 der Signalverarbeitungseinheit 50 ist mit einem zweiten Eingang 103 des vierten Phasenverzögerungsgliedes 45 verbunden. Weiterhin ist in Figur 2 wiederum eine als Lautsprecher ausgebildete Schallquelle 55 dargestellt, die Sprachsignale abgibt und beispielsweise das Sprachorgan eines Benutzers darstellen kann. Die drei Mikrophone 5, 10, 15 empfangen gemäß den gestrichelten Pfeilen in Figur 2 die Sprachsignale der als Sprachquelle ausgebildeten Schallquelle 55. Gemäß Figur 2 befindet sich die Sprachquelle 55 an einem durch eine gestrichelte Linie 200 dargestellten geometrischen Ort, der im Gegensatz zur Anordnung nach Figur 1 nicht mehr die geometrische Mitte zwischen den drei Mikrophonen 5, 10, 15 bildet, so daß die drei Mikrophone 5, 10, 15 von der Sprachquelle 55 unterschiedlich beabstandet sind.

Soll nun eine nichtmittige Richtwirkung erreicht werden, kann der Ort, für den das Überlagerungssignal der elektrischen Sprachsignale ein Empfangsmaximum ergibt, durch geeignete Wahl der Phasenverzögerung der einzelnen Phasenverzögerungsglieder 30, 35, 40, 45 vorgegeben werden. Dadurch kann auch für die nichtmittige Anordnung der Sprachquelle 55 gemäß Figur 2 ein Empfangsmaximum erreicht werden. Je nach Ort der Sprachquelle 55 kann es bereits ausreichend sein, nur ein einziges Mikrophonausgangssignal in der Phase zu verzögern, so daß beschränkt auf diesen Anwendungsfall nur ein Phasenverzögerungsglied erforderlich wäre. Durch Verwendung eines Phasenverzögerungsgliedes für jedes Mikrophon besteht jedoch eine größere Flexibilität für die Vorgabe des Ortes für die Sprachquelle 55, bei der das Überlagerungssignal am Eingang 107 der Sprachverarbeitungseinheit 70 ein Empfangsmaximum ergibt. Da es für die Einstellung eines Empfangsmaximums auch auf die Anbringungsorte der Mikrophone 5, 10, 15 ankommt, kann bei einem vorgegebenen Ort für die Sprachquelle 55 ein Empfangsmaximum für das Überlagerungssignal sowohl durch geeignete Anordnung der Mikrophone 5, 10, 15 als auch durch geeignete Wahl der Phasenverzögerungen der Phasenverzögerungsglieder 30, 35, 40, 45 eingestellt werden. Sind jedoch die Anbringungsorte der Mikrophone 5, 10, 15 nicht veränderbar, so kann das Empfangsmaximum für das Überlagerungssignal nur durch Variation der Phasenverzögerungen der Phasenvergzögerungsglieder 30, 35, 40, 45 erreicht werden.

Durch geeignete Wahl der Anbringungsorte für die Mikrophone 5, 10, 15 und der Phasenverzögerungen der mit den Mikrophonen 5, 10, 15 verbundenen Phasenverzögerungsglieder 30, 35, 45 läßt sich die Empfangsempfindlichkeit des Telekommunikationsendgerätes 1 für bestimmte Bereiche vestärken bzw. verringern, so daß störende Schallquellen in Bereichen geringer Empfindlichkeit im wesentlichen ausgeblendet und Nutzschallquellen im Bereich erhöhter Empfindlichkeit verbessert empfangen werden können. Für jede Schallquelle kann dabei die Empfangsempfindlichkeit in einem vorgegebenen Bereich festgelegt werden.

Aus den ihr zugeführten Ausgangssignalen der Mikrophone 5, 10, 15 kann die Signalverarbeitungseinheit 50 optional auch ein dreidimensionales Bild der Schallumgebung errechnen, so daß sich alle Schallquellen örtlich ermitteln lassen. Bei Verwendung von nur zwei Mikrophonen läßt sich dabei nur ein zweidimensionales Bild der Schallumgebung bestimmen. Bei Verwendung von mehr als drei Mikrophonen kann die Genauigkeit bei der Ortsermittlung der Schallquellen erhöht werden, wobei jedoch auch mehr Rechenaufwand erforderlich ist. Mittels der Sprachanalysevorrichtung 60 ist ein Vergleich von Parametern der elektrischen Mikrophonausgangssignale mit in der Speichereinheit 65 abgelegten Sprachparametern möglich. Dabei ermittelt die Signalverarbeitungseinheit 50 in Abhängigkeit des Vergleichsergebnisses für jede in der Schallumgebung detektierte Schallquelle einen Wert, der die Wahrscheinlichkeit angibt, mit der die jeweilige Schallquelle als Sprachquelle erkannt wurde. Die Schallquelle mit dem höchsten Wahrscheinlichkeitswert wird dann als Sprachquelle identifiziert. Mit dieser Information können die Phasenverzögerungen der mit den Mikrophonen 5, 10, 15 verbundenen Phasenverzögerungsglieder 30, 35, 45 so eingestellt werden, daß sich an dem Ort der als Sprachquelle identifizierten Schallquelle für das Überlagerungssignal ein Empfangsmaximum ergibt. Die anderen Schallquellen werden somit als Störquellen im wesentlichen ausgeblendet. Die entsprechende Einstellung der Phasenverzögerungen kann durch die Signalverarbeitungseinheit 50 auch automatisch erfolgen, so daß auch eine Adaption der Phasenverschiebungen der mit den Mikrophonen 5, 10, 15 verbundenen Phasenverzögerungsglieder 30, 35, 45 an einen sich ändernden Ort der als Sprachquelle identifizierten Schallquelle möglich ist, so daß trotz einer Relativbewegung zwischen der Sprachquelle 55 und dem Telekommunikationsendgerät 1 bzw. den Mikrophonen 5, 10, 15 an dem Ort der Sprachquelle 55 für das Überlagerungssignal ein Empfangsmaximum aufrechterhalten wird.

Bei mehreren mit hohen Wahrscheinlichkeitswerten erkannten Schallquellen kann auch vom Benutzer eine Schallquelle als Sprachquelle vorgegeben werden. Dies ist zum Beispiel dann von Vorteil, wenn das Telekommunikationsendgerät 1 in ein Autoradio integriert ist und als Sprachquelle sowohl der Fahrer als auch ein Beifahrer in Betracht kommen. Es kann dann durch entsprechende Änderungen der Phasenverzögerungen der mit den Mikrophonen 5, 10, 15 verbundenen Phasenverzögerungsglieder 30, 35, 45 der Fahrer oder ein Beifahrer als Sprachquelle 55 ausgewählt werden, so daß für den Ort der gewählten Sprachquelle ein Empfangsmaximum für das Überlagerungssignal eingestellt wird.

Sind die Mikrophone 5, 10, 15 Bestandteil einer Freisprecheinrichtung des Telekommunikationsendgerätes 1, so können Sprachsignale einer Sprachquelle 55 örtlich zielgerichtet und nahezu ungestört aufgenommen werden. Die Sprachverständlichkeit der durch die Freisprecheinrichtung aufgenommenen Sprachsignale wird dadurch erheblich verbessert.

Die Erfindung ist nicht auf ein Telekommunikationsendgerät 1 beschränkt, sondern für alle spracheingabefähigen elektrischen Geräte anwendbar. Dies können beispielsweise auch Geräte sein, die eine Sprachsteuerung aufweisen. In diesem Fall dient die Sprachverarbeitungseinheit 70 der Auswertung und Veranlassung von Sprachbefehlen. Da es bei der Auswertung von Sprachbefehlen besonders auf störungsfreien Empfang ankommt, ermöglicht die erfindungsgemäße Trennung von Nutz- und Störsignalen eine möglichst fehlerfreie Detektion der Sprachbefehle, ohne daß besondere mechanische Hilfsmittel wie zum Beispiel Richtmikrophone oder spezielle Filteralgorithmen zur Eliminierung der Störsignale erforderlich sind.

Bei Ausführung des spracheingabefähigen elektrischen Gerätes 1 als Telekommunikationsendgerät ist es aufgrund der adaptiven Nachführung des Empfangsmaximums für das Überlagerungssignal bei einer Relativbewegung zwischen dem Telekommunikationsendgerät 1 und der Sprachquelle 55 nicht erforderlich, daß das Telekommunikationsendgerät 1 ortsfest angeordnet ist. Daher ist die Erfindung auch auf Funkgeräte, Mobiltelefone, Schnurlostelefone und dergleichen anwendbar. Dasselbe gilt für mobile spracheingabefähige elektrische Geräte mit Sprachsteuerung. Spracheingabefähige elektrische Geräte mit Sprachsteuerung können beispielsweise Autoradios, Personalcomputer, und dergleichen sein, jedoch auch drahtgebundene oder drahtlose Telekommunikationsendgeräte.

Es ist auch möglich, die Phasenverzögerungen und Additionen statt mit diskreten Baugruppen in der Signalverarbeitungseinheit 50 oder einer separaten Signalverarbeitungseinheit zu realisieren. Als Signalverarbeitungseinheit kann beispielsweise ein digitaler Signalprozessor eingesetzt werden.

Das erfindungsgemäße Verfahren und das erfindungsgemäße elektrische Gerät lassen sich ganz allgemein zur Optimierung des Empfangs beliebiger akustischer Signale einsetzen, so daß keine Beschränkung auf spracheingabefähige elektrische Geräte erforderlich ist. Eine Sprachanalyse ist dann auch nicht erforderlich. Zur Auswahl einer Schallquelle als Nutzschallquelle sind dann entsprechend geeignete Kriterien zu wählen, die von der Signalverarbeitungseinheit 50 entsprechend zu berücksichtigen sind. Auch kann vorgesehen sein, an einer Eingabeeinheit von einem Benutzer eine Schallquelle als Nutzschallquelle auswählen zu lassen. Die nicht als Nutzschallquelle ausgewählten Schallquellen werden dann mittels geeigneter Phasenverzögerungen ausgeblendet. Dabei werden die Phasenverzögerungen von der Signalverarbeitungseinheit 50 so eingestellt, daß eine adaptive Nachführung der Empfangsempfindlichkeit in Abhängigkeit des Ortes der Nutzschallquelle erfolgt, wobei die Störschallquellen in Abhängigkeit ihres Ortes adaptiv ausgeblendet werden.

## Patentansprüche

1. Verfahren zur Optimierung des Empfangs akustischer Signale, wobei von mindestens zwei Mikrofonen (5, 10, 15) empfangene akustische Signale in elektrische Ausgangssignale umgewandelt werden, wobei von den elektrischen Ausgangssignalen abgeleitete Signale überlagert werden und wobei mindestens ein elektrisches Signal vor der Überlagerung in seiner Phase verzögert wird, **dadurch gekennzeichnet, daß** von den elektrischen Ausgangssignalen Sprachparameter abgeleitet werden, daß die Sprachparameter mit vorgegebenen Sprachparametern verglichen werden und daß mit einem in Abhängigkeit des Vergleichsergebnisses ermittelten Wahrscheinlichkeitswert mindestens eine Schallquelle (55) als Sprachquelle identifiziert wird, daß eine als Sprachquelle identifizierte Schallquelle (55) ausgewählt wird und daß die Phase des mindestens einen elektrischen Signals vor der Überlagerung in Abhängigkeit des Ortes der angeschlossenen Mikrofone (5, 10, 15) so verzögert wird, daß sich an der Stelle der ausgewählten Sprachquelle für das Überlagerungssignal ein Empfangsmaximum ergibt.

2. Verfahren nach Anspruch 1, **dadurch gekennzeichnet, daß** die Schallquelle (55) mit dem höchsten Wahrscheinlichkeitswert als Sprachquelle ausgewählt wird.

3. Verfahren nach Anspruch 1, **dadurch gekennzeichnet, daß** eine Schallquelle (55) durch Benutzervorgabe als Sprachquelle vorgegeben wird.

4. Verfahren nach Anspruch 1, 2 oder 3, **dadurch gekennzeichnet, daß** in Abhängigkeit der Amplituden der elektrischen Ausgangssignale Ortskoordinaten mindestens einer Schallquelle (55) ermittelt werden.

5. Elektrisches Gerät (1), insbesondere Telekommunikationsendgerät, wobei mindestens zwei Mikrofone (5, 10, 15) an das elektrische Gerät (1) anschließbar sind, die empfangene akustische Signale in elektrische Ausgangssignale umwandeln, wobei mindestens ein Mittel (20, 25), insbesondere ein Additionsglied, vorgesehen ist, das von den elektrischen Ausgangssignalen angeschlossener Mikrophone (5, 10, 15) abgeleitete Signale überlagert, und wobei mindestens ein Phasenverzögerungsglied (30, 35, 40, 45) vorgesehen ist, das ein elektrisches Signal vor der Überlagerung in seiner Phase verzögert, **dadurch gekennzeichnet, daß** eine Sprachanalysevorrichtung (60) vorgesehen ist, die einen Vergleich von Parametern der elektrischen Signale mit in einer zugeordneten Speichereinheit (65) abgelegten Sprachparametern durchführt und mit einem in Abhängigkeit des Vergleichsergebnisses ermittelten Wahrscheinlichkeitswert mindestens eine Schallquelle (55) als Sprachquelle identifiziert, wobei eine Auswahl einer als Sprachquelle identifizierten Schallquelle (55) erfolgt, und daß eine Signalverarbeitungseinheit (50) vorgesehen ist, die der Sprachanalysevorrichtung (60) zugeordnet ist und die die Phasenverzögerung des mindestens einen Phasenverzögerungsgliedes (30, 35, 40, 45) in Abhängigkeit des Ortes der angeschlossenen Mikrofone (5, 10, 15) so einstellt, daß sich an der Stelle der ausgewählten Sprachquelle für das Überlagerungssignal ein Empfangsmaximum ergibt.

6. Elektrisches Gerät (1) nach Anspruch 5, **dadurch gekennzeichnet, daß** verschiedene Phasenverzögerungen des mindestens einen Phasenverzögerungsgliedes (30, 35, 40, 45) einstellbar sind.

7. Elektrisches Gerät (1) nach Anspruch 5 oder 6, **dadurch gekennzeichnet, daß** eine Signalverarbeitungseinheit (50) vorgesehen ist, der die elektrischen Signale der Mikrophone (5, 10, 15) zugeführt sind und die in Abhängigkeit der Amplituden der elektrischen Signale Ortskoordinaten mindestens einer Schallquelle (55) ermittelt.

8. Elektrisches Gerät (1) nach Anspruch 5, 6 oder 7, **dadurch gekennzeichnet, daß** die Signalverarbeitungseinheit (50) die Schallquelle (55) mit dem höchsten Wahrscheinlichkeitswert als Sprachquelle auswählt.

9. Elektrisches Gerät (1) nach einem der Ansprüche 5 bis 8, **dadurch gekennzeichnet, daß** die Auswahl einer Schallquelle (55) durch Benutzervorgabe erfolgt.

## Claims

1. Method for optimizing the reception of acoustic signals, acoustic signals received from at least two microphones (5, 10, 15) being converted into electrical output signals, signals derived from the electrical output signals being superimposed and at least one electrical signal being delayed in its phase before the superimposition, **characterized in that** speech parameters are derived from the electrical output signals, **in that** the speech parameters are compared with predefined speech parameters and **in that** at least one sound source (55) is identified as a speech source with a probability value determined as a function of the result of the comparison, **in that** a sound source (55) identified as a speech source is selected and **in that** the phase of the at least one electrical signal is delayed before the superimposition as a function of the location of the connected microphones (5, 10, 15) in such a way that maximum reception is obtained at the location of the selected speech source for the superimposition signal.

2. Method according to Claim 1, **characterized in that** the sound source (55) with the highest probability value is selected as the speech source.

3. Method according to Claim 1, **characterized in that** a sound source (55) is predefined as a speech source by predefinition by a user.

4. Method according to Claim 1, 2 or 3, **characterized in that** location co-ordinates of at least one sound source (55) are determined as a function of the amplitudes of the electrical output signals.

5. Electrical device (1), in particular telecommunication terminal, it being possible to connect to the electrical device (1) at least two microphones (5, 10, 15) which convert received acoustic signals into electrical output signals, at least one means (20, 25), in particular an adder element, being provided which superimposes signals derived from microphones (5, 10, 15) connected to the electrical output signals, and at least one phase delay element (30, 35, 40, 45) being provided which delays an electrical signal in its phase before the superimposition, **characterized in that** a speech analysis device (60) is provided which carries out a comparison of parameters of the electrical signals with speech parameters stored in an assigned memory unit (65) and identifies at least one sound source (55) as a speech source with a probability value which is determined as a function of the result of the comparison, a selection of a sound source (55) which is identified as a speech source being made, and **in that** a signal processing unit (50) is provided which is assigned to the speech analysis device (60) and which adjusts the phase delay of the at least one phase delay element (30, 35, 40, 45) as a function of the location of the connected microphones (5, 10, 15) in such a way that maximum reception is obtained at the location of the selected speech source for the superimposition signal.

6. Electrical device (1) according to Claim 5, **characterized in that** different phase delays of the at least one phase delay element (30, 35, 40, 45) can be set.

7. Electrical device (1) according to Claim 5 or 6, **characterized in that** a signal processing unit (50) is provided to which the electrical signals of the microphones (5, 10, 15) are fed and which determines location co-ordinates of at least one sound source (55) as a function of the amplitudes of the electrical signals.

8. Electrical device (1) according to Claim 5, 6 or 7, **characterized in that** the signal processing unit (50) selects the sound source (55) with the highest probability value as the speech source.

9. Electrical device (1) according to one of Claims 5 to 8, **characterized in that** the selection of a sound source (55) is made by predefinition by a user.

## Revendications

1. Procédé pour optimiser la réception de signaux acoustique, selon lequel on convertit en signaux de sortie électriques, les signaux acoustiques reçus d'au moins deux micros (5, 10, 15), en combinant des signaux dérivés des signaux de sortie électrique et en retardant au moins un signal électrique en phase avant sa combinaison,
**caractérisé en ce qu'**
on déduit des paramètres vocaux des signaux de sortie électriques,
on compare les paramètres vocaux à des paramètres vocaux prédéterminés,
on identifie au moins une source sonore (55) comme source vocale avec une probabilité obtenue en fonction du résultat de la comparaison,
on sélectionne une source sonore (55) identifiée comme source vocale, et
on retarde la phase d'au moins un signal électrique avant la combinaison en fonction du lieu du micro raccordé (5, 10, 15) pour qu'à la place de la source vocale sélectionnée, on obtienne une réception maximale pour le signal de combinaison.

2. Procédé selon la revendication 1,
**caractérisé en ce qu'**
on sélectionne comme source vocale la source sonore (55) ayant la plus grande probabilité.

3. Procédé selon la revendication 1,
**caractérisé en ce qu'**
on prédétermine une source sonore (55) en prédéterminant l'utilisateur comme source vocale.

4. Procédé selon l'une des revendications 1, 2 ou 3,
**caractérisé en ce qu'**
en fonction de l'amplitude des signaux de sortie électriques, on détermine les coordonnées locales d'au moins une source sonore (55).

5. Appareil électrique, notamment un terminal de télécommunication, comportant au moins deux micros (5, 10, 15) raccordé à un appareil électrique (1), qui convertit les signaux acoustiques reçus en signaux de sortie électriques,
au moins un moyen (20, 25) notamment un additionneur qui combine aux signaux de sortie électriques des micros (5, 10, 15) des signaux dérivés,
au moins un retardateur de phase (30, 35, 40, 45) qui retardent en phase un signal électrique avant sa combinaison,
**caractérisé par**
un dispositif d'analyse vocal (60) qui effectue une comparaison des paramètres des signaux électriques aux paramètres vocaux enregistrés dans une unité de mémoire (65) associée, et identifie comme source vocale, au moins une source sonore (55) en fonction de la probabilité obtenue par le résultat de la comparaison, en sélectionnant une source sonore (55) identifiée comme source vocale, et une unité de traitement de signal (50) qui est associée au dispositif d'analyse vocal (60) et qui règle le déphasage d'au moins un élément de déphasage (30, 35, 40, 45) en fonction du lieu des microphones (5, 10, 15) branchés pour qu'à l'endroit de la source sonore sélectionnée, le signal de combinaison corresponde à une réception maximale.

6. Appareil électrique (1) selon la revendication 5,
**caractérisé en ce que**
les différents déphasages d'au moins un élément de déphasage (30, 35, 40, 45) sont réglables.

7. Appareil électrique (1) selon les revendications 5 ou 6,
**caractérisé en ce que**
l'unité de traitement de signal (50) reçoit les signaux électriques des micros (5, 10, 15) et détermine en fonction de l'amplitude des signaux électriques, les coordonnées du lieu d'au moins une source sonore (55).

8. Appareil électrique (1) selon les revendications 5, 6 ou 7,
**caractérisé en ce que**
l'unité de traitement de signal (50) sélectionne comme source vocale la source sonore (55) ayant la probabilité la plus élevée.

9. Appareil électrique (1) selon l'une quelconques des revendications 5 à 8,
**caractérisé en ce que**
la sélection d'une source sonore (55) se fait en prédéterminant l'utilisateur.
